# FASCICULE DE BREVET EUROPEEN

(11) **EP 2 681 052 B1**
(45) Date de publication et mention de la délivrance du brevet: **08.04.2015**
(21) Numéro de dépôt: 12709675.8
(22) Date de dépôt: 16.02.2012
(51) Int. Cl.: B41M 3/14, B41M 5/26, B41M 5/34, B42D 15/00

(54) **PROCEDE DE REALISATION D'IMAGE LASER COULEUR OBSERVABLE EN TROIS DIMENSIONS ET DOCUMENT SUR LEQUEL UNE IMAGE LASER COULEUR OBSERVABLE EN TROIS DIMENSIONS EST REALISEE**
VERFAHREN ZUR HERSTELLUNG EINES FARBLASERBILDS MIT ANSICHT IN DREI DIMENSIONEN UND DOKUMENT MIT FARBLASERBILD MIT ANSICHT IN DREI DIMENSIONEN DARAUF
METHOD FOR PRODUCING A COLOUR LASER IMAGE THAT CAN BE OBSERVED IN THREE DIMENSIONS AND DOCUMENT ON WHICH A COLOUR LASER IMAGE THAT CAN BE OBSERVED IN THREE DIMENSIONS IS PRODUCED

(30) Priorité: 01.03.2011 FR 1100606
(43) Date de publication de la demande: 08.01.2014
(73) Titulaire: Lazzari, Jean-Pierre, 83120 Sainte Maxime (FR); Lazzari, Jean Marc, 78690 Saint Rémy l'Honoré (FR)
(72) Inventeur: Lazzari, Jean-Pierre, 83120 Sainte Maxime (FR); Lazzari, Jean Marc, 78690 Saint Rémy l'Honoré (FR)
(74) Mandataire: Delumeau, François Guy
(86) Numéro de dépôt international: PCT/FR2012/000060
(87) Numéro de publication internationale: WO 2012/117169

(56) Documents cités:
- WO-A2-2005/058610
- WO-A2-2006/110038
- DE-A1- 4 339 216
- US-A- 4 765 656

## Description

### Domaine d'application de l'invention:

La présente invention concerne la réalisation d'une image laser couleur observable en trois dimensions. Elle trouve des applications notamment dans les images d'identité dédiées aux documents officiels : cartes d'identité, cartes de crédit, cartes vital, passeports, permis de conduire, badges d'entrée sécurisés, etc.

### Etat de l'art antérieur:

Les cartes d'identification modernes, sont composées d'un support plastique, comprenant divers motifs de décoration, d'identification, ou d'anti-contrefaçon, recouverts par une feuille protectrice transparente. La feuille protectrice transparente est soudée à chaud et sous forte pression sur le support plastique du document. Cette opération se nomme « laminage » selon le langage professionnel.

En plus des motifs imprimés sur le support, les documents identitaires doivent porter la photo d'identité du propriétaire. Cette photo d'identité est produite par un faisceau laser qui au travers de la feuille protectrice transparente, que l'on nommera par la suite « lasérisable », génère des niveaux de gris, par carbonisation dans cette feuille de protection. Une image noir et blanc sécurisée, est ainsi obtenue. Elle ne peut être remplacée par une image imprimée par jet d'encre par exemple, sans détruire le document identitaire.

Afin d'élever encore le niveau sécuritaire, il a été proposé de réaliser ces images laser noir et blanc, produisant une apparence en trois dimensions. Le brevet US4765656 décrit un support d'information recouvert de lentilles cylindriques au travers desquels un faisceau laser par carbonisation grave deux images noir et blanc, distinctes selon l'angle d'inclinaison du faisceau laser. Le trajet inverse de la lumière, permet à l'observateur de voir l'une ou l'autre image selon l'inclinaison du support.

Le brevet WO2006110038A2 décrit à partir du dispositif précédent, une vision en relief d'un objet pris en photo selon deux angles différents, les deux images laser reproduisant ces deux prises de vues, permet à l'observateur de voir l'image de l'objet en noir et blanc, l'objet au travers des lentilles cylindriques, avec une apparence en trois dimensions. Les demandes de brevet FR 10 01415 portant le titre « Dispositif de personnalisation d'images latentes encastrées » déposée le 7 avril 2010, et la demande de brevet FR 11/00578 déposée le 28 février 2011, portant le titre «Procédé de formation d'une image laser couleur à haut rendement réflectif et document sur lequel une image laser couleur est ainsi réalisée » décrivent un ensemble comprenant une matrice de pixels constitués de sous pixels aux couleurs primaires, encastrée sous une feuille de protection transparente lasérisable. A l'aide d'un faisceau laser, des niveaux de gris sont créés dans la feuille de protection lasérisable, recouvrant les sous pixels RGB d'une surface non réfléchissante noire, au travers de la feuille transparente de protection. Ce traitement permet la personnalisation d'une image laser couleur de haute qualité. Les couleurs primaires RGB (en abréviation, initiales de « red, green, et bleue », en terminologie anglaise), sont obtenues par mélange à part égale de couleurs primaires jaune magenta, et cyan (YMC en abréviation, initiales de « yellow, magenta et cyan en terminologie anglaise). Les couleurs primaires RGB comprennent donc de fait les couleurs YMC dont elles sont issues. Ces triplets de couleurs RGB, YMC sont dits indépendants, car le mélange de deux couleurs d'un même triplet ne peut former la troisième couleur de ce même triplet. Il existe donc un grand nombre de triplet de couleurs indépendantes, et donc de couleurs primaires.

Nous appellerons par la suite, sous pixels RGB, les sous pixels dont les couleurs répondent à la définition de couleurs indépendantes, et correspondent aux couleurs détectées par les bâtonnets RGB (rouge, vert, bleu) de l'oeil humain. Bien qu'intéressante à certains égards, ces structures d'images laser couleurs, ne permettent pas la vision en relief.

### Exposé de l'invention :

La présente invention, a pour but de remédier aux inconvénients, de l'état de la technique, en proposant une image laser couleur offrant une vision en trois dimensions.

Pour ce faire, l'invention propose une matrice de pixels comprenant des sous pixels aux couleurs primaires, que l'on nommera par la suite sous pixels (RGB) un réseau de lentilles optiques, déviant le faisceau laser lors du gravage par carbonisation de la feuille de protection lasérisable pour former les niveaux de gris des sous pixels (RGB) produisant selon l'angle d'incidence du faisceau laser, deux images laser couleur distinctes, et par réflexion de la lumière ambiante, faire apparaître ces deux images laser couleur distinctes observables séparément ou simultanément produisant dans ce cas par effet stéréoscopique, l'apparence de relief, d'une image laser couleur.

De façon plus précise, l'invention a pour objet un procédé de formation de deux images laser couleur distinctes à partir d'un assemblage comprenant un support, une feuille de protection lasérisable, un réseau de lentilles optiques cylindriques, des pixels constitués de sous pixels (RGB), imprimés aux couleurs primaires en forme de colonnes parallèles (C1,C2,C3). Un faisceau laser, au travers, du réseau de lentilles optiques fait apparaître par carbonisation dans la feuille de protection lasérisable en regard de chaque sous pixel (RGB) les niveaux de gris de deux images laser couleur distinctes, issues de deux prises de vues d'un même sujet selon des angles différents. Ces deux images laser couleur par réflexion inverse de la lumière ambiante au travers du réseau de lentilles, apparaissent à l'observateur comme une image laser couleur en trois dimensions du sujet.
Le réseau de lentilles est composé de lentilles cylindriques, parallèles, et les sous pixels (RGB) de colonnes parallèles aux couleurs primaires ayant leur grand axe situé perpendiculairement par rapport à celui du grand axe des lentilles cylindriques du réseau de lentilles.
La matrice de sous pixels (RGB) est imprimée sur la feuille de protection lasérisable, par offset, jet d'encre, transfert thermique, ou toute autre technique. Elle peut selon une variante de l'invention être imprimée sur le support.
Dans une seconde étape de fabrication, appelée « laminage » la feuille de protection lasérisable, est soudée à chaud sous pression sur le support du document emprisonnant la matrice de sous pixels (RGB) entre la feuille de protection lasérisable, et le support du document. La lamination forme sur la surface supérieure de la feuille de protection lasérisable, le réseau de lentilles. Ce dernier, recouvre partiellement ou totalement la matrice de sous pixels (RGB).
A partir de deux images stéréoscopiques d'un même sujet, prises selon deux angles différents, La formation des images, objet de l'invention, reconstituant en apparence l'image en relief du sujet, s'effectue à l'aide d'un faisceau laser qui carbonise dans son épaisseur la feuille de protection lasérisable, selon des intensités ou des surfaces variables, en regard de chaque sous pixel, (RGB) le faisceau laser balayant les colonnes (C1,C2,C3) de sous pixels parallèlement au grand axe de ces colonnes, et ayant un certain angle d'incidence par rapport au plan du réseau de lentilles, est dévié par ce dernier, fait apparaître par carbonisation dans la feuille de protection lasérisable, les niveaux de gris de deux images distinctes correspondant aux deux images stéréoscopiques du sujet.
La lumière ambiante, suit le trajet inverse du faisceau laser, et se réfléchit au travers du réseau de lentilles, selon des angles différents, les deux images laser couleur qui par effet stéréoscopique apparaissent alors à l'observateur selon une direction perpendiculaire au plan du document, comme une image unique en trois dimensions.
L'invention concerne également un document comportant une image laser couleur observable en trois dimensions, par la mise en oeuvre du procédé ci-dessus. Ce document comporte une feuille de protection lasérisable sur laquelle un réseau de lentilles a été imprimé à chaud. Cette feuille est au moins partiellement carbonisée par un faisceau laser. Des pixels imprimés comportent des sous pixels (RGB) sous forme de colonnes. Ils se situent sous le réseau de lentilles et ont la même surface. La feuille de protection lasérisable, sur laquelle se situe le réseau de lentilles, les colonnes de sous pixels (RGB) et le support de document, sont aptes à être laminés ensemble.
L'axe du réseau de lentilles est perpendiculaire à celui de l'axe des colonnes de sous pixels (RGB). La formation de l'image laser couleur observable en trois dimensions, s'effectue sur le document, par un faisceau laser qui balaye au travers du réseau de lentilles, selon l'axe des colonnes de sous pixels (RGB) sous un premier angle d'incidence par rapport au plan du réseau de lentilles, formant les niveaux de gris dans la feuille de protection lasérisable, d'une première image laser couleur prise sous un premier angle du sujet, et sous un second angle d'incidence par rapport au plan du réseau de lentilles, formant les niveaux de gris d'une seconde image laser couleur, prise sous un second angle du sujet. Les deux images laser couleurs par réflexion inverse de la lumière ambiante au travers du réseau de lentilles, apparaissent à l'observateur comme une image laser couleur en trois dimensions du sujet.

### Présentation des figures :

L'invention, apparaîtra mieux après la description qui suit, donnée à titre explicatif et nullement limitatif. Cette description se réfère aux dessins annexés, sur lesquels :
-- La figure 1 montre en coupe selon la technique antérieure l'assemblage pour la réalisation d'une image laser noir et blanc produisant une vision en trois dimensions.
-- La figure 2 montre en coupe selon la technique antérieure l'assemblage pour la réalisation d'une image laser couleur.
-- La figure 3 montre une vue frontale des colonnes de sous pixels (RGB) et du réseau de lentilles optiques (L1, L2, L3)
-- La figure 4 montre en coupe, le trajet du faisceau laser gravant par carbonisation les niveaux de gris des images laser couleurs.
-- La figure 5 montre en coupe la réflexion de la lumière ambiante, permettant la vision en trois dimensions des images couleur laser.
-- la figure 6 montre en coupe la matrice de sous pixels (RGB), la couche de protection lasérisable comprenant le réseau de lentilles l'ensemble étant laminé sur le support.

La figure 1 montre la coupe (13) d'un réseau de lentilles (10) selon l'art antérieur. Les faisceaux laser (11) et (12) ayant un certain angle d'incidence par rapport au plan du réseau de lentilles, sont déviés par les lentilles et forment des niveaux de gris (14) et (15) constituant deux images distinctes noir et blanc gravées par carbonisation laser.

La figure 2 montre la section (20) d'un ensemble comprenant le support (21), une matrice (25) de sous pixels (RGB) un faisceau laser (23) qui par carbonisation dans la feuille de protection lasérisables (22) forme des surfaces non réfléchissantes (24) constituant les niveaux de gris d'une image laser couleur, selon la technique antérieure.

La figure 3 montre une vue frontale (30) d'une matrice de sous pixels (RGB), (25) aux couleurs primaires. Les sous pixels de cette matrice, ont la forme de colonnes parallèles (C1, C2, C3) alignées suivant leur grand axe (31). Un réseau (10) de lentilles cylindriques, (L1, L2, L3) sont alignées selon leur grand axe (32), recouvre la matrice de sous pixels (RGB), (25). Les axes (31) des colonnes de sous pixels et les axes (32) des lentilles cylindriques sont perpendiculaires:

La figure 4 montre la section (40) selon l'axe (31) de l'ensemble représenté à la figure 3. La matrice de sous pixels (RGB), (25) est représentée ici en coupe. Les lentilles cylindriques (L1,L2,L3) représentées en coupe perpendiculairement à leur grand axe (32) de la figure 3, sont réalisées sur la feuille de protection lasérisable (22).

Des matériaux lasérisables sont, à titre d'exemples non limitatifs, des polycarbonates, certains polychlorures de vinyle traités, des acrylonitrille-butadiène-styrènes traités, ou des poly-téréphtalates d'éthylène traités. Le matériau lasérisables est partiellement carbonisé par le laser pour former des niveaux de gris d'une image personnalisée. La feuille de protection lasérisable est transparente, et a une épaisseur comprise entre 20µm et 500µm.

Le balayage laser s'effectue selon l'axe (31) sous un premier angle d'incidence (43) par rapport au plan du réseau des lentilles, formant les niveaux de gris (46) d'une première image laser couleur prise sous un premier angle du sujet, et sous un second angle d'incidence (44) par rapport au plan du réseau de lentilles, formant les niveaux de gris (45) d'une seconde image laser couleur, prise sous un second angle du sujet.

La figure 5 montre en coupe (50) le parcours inverse de la lumière ambiante qui au travers du réseau de.lentilles (L1,L2,L3) imprimé sur la couche de protection lasérisable (22) se réfléchit sur la matrice de sous pixels (RGB), (25), faisant apparaître les niveaux de gris (45) de la première image couleur, et (46) de la seconde image couleur, à la vue (53) de l'observateur, situé à la perpendiculaire du plan des lentilles (L1,L2,L3), selon les rayons réfléchis (52) et (51) produisant une vision laser couleur stéréoscopique du sujet en trois dimensions.

La figure 6 montre en section (60) un ensemble comprenant le support (21) sur lequel est laminé la feuille de protection lasérisable (22), la matrice de sous pixels (RGB), (25) et en regard de cette matrice de sous pixels, le réseau de lentilles (L1,L2,L3), (10). Ce réseau de lentilles est réalisé par pression à chaud sur la feuille (22) lors de la lamination de la feuille de protection lasérisable (22) sur le support (21), emprisonnant les colonnes de sous pixels (RGB) (25) entre la feuille de protection lasérisable, (22) et le support (21).

## Revendications

1. Procédé de formation de deux images laser couleur distinctes à partir d'un assemblage comprenant un support (21) une feuille de protection lasérisable(22) un réseau de lentilles optiques cylindriques (10) des pixels constitués de sous pixels (RGB) (25) imprimés aux couleurs primaires en forme de colonnes parallèles (C1,C2,C3), **caractérisé en ce qu'**un faisceau laser, au travers, du réseau de lentilles optiques fait apparaître par carbonisation dans la feuille de protection lasérisable (22) en regard de chaque sous pixel (RGB) les niveaux de gris de deux images laser couleur distinctes, issues de deux prises de vues d'un même sujet selon des angles différents,et **en ce que** ces deux images laser couleur par réflexion inverse de la lumière ambiante au travers du réseau de lentilles, apparaissent à l'observateur comme une image laser couleur en trois dimensions du sujet.

2. Procédé de formation de deux images laser couleur selon la revendication 1, **caractérisé en ce que** l'axe (31) des colonnes (C1,C2,C3) constituant les sous pixels (RGB) est perpendiculaire à l'axe (32) du réseau de lentilles optiques (10) cylindriques (L1,L2,L3), et **en ce que** ce dernier, recouvre partiellement ou totalement la matrice de sous pixels (RGB).

3. Procédé de formation de deux images laser couleur distinctes à partir d'un assemblage comprenant un support (21) une feuille de protection lasérisable(22) un réseau de lentilles optiques cylindriques (10) des pixels constitués de sous pixels (RGB), (25) imprimés aux couleurs primaires en forme de colonnes parallèles (C1,C2,C3), **caractérisé en ce qu'**un faisceau laser balaye la matrice (25) de colonnes (C1,C2,C3) selon l'axe (31) sous un premier angle d'incidence (43) par rapport au plan du réseau des lentilles, formant les niveaux de gris (46) d'une première image laser couleur prise sous un premier angle du sujet, et sous un second angle d'incidence (44) par rapport au plan du réseau de lentilles, formant les niveaux de gris (45) d'une seconde image laser couleur, prise sous un second angle du sujet.

4. Document comportant deux images laser couleur réalisées par la mise en oeuvre du procédé, selon l'une quelconque des revendications précédentes, **caractérisé en ce que** le document comporte une feuille de protection lasérisable (22) sur laquelle un réseau de lentilles (10) a été imprimé. à chaud, cette feuille (22) étant au moins partiellement carbonisée par un faisceau laser, des pixels imprimes entre le réseau de lentilles (10) couvrant le même surface que le réseau de lentilles, et un support de document (21) et comportant des sous pixels (RGB) organisés sous forme de colonnes (C1,C2,C3) et **en ce que** la feuille de protection lasérisable (22), les colonnes de sous pixels (RGB) et le support du document (21), sont aptes à être laminés ensemble.

5. Document selon la revendication précédente, **caractérisé en ce que** l'axe (31) des colonnes (C1,C2,C3) constituant les sous pixels (RGB) est perpendiculaire à l'axe (32) du réseau de lentilles optiques (10) cylindriques (L1,L2,L3)et **en ce que** ce dernier, recouvre partiellement ou totalement la matrice de sous pixels (RGB).

6. Document selon l'une quelconque des revendications 4 et 5, caractérisé en ce **que** deux images laser couleur par réflexion inverse de la lumière ambiante au travers du réseau de lentilles, apparaissent à l'observateur comme une image laser couleur en trois dimensions du sujet.

## Patentansprüche

1. Verfahren zum Ausbilden von zwei getrennten Farblaserbildern anhand einer Anordnung, umfassend einen Träger (21), eine laserfähige Schutzfolie (22), ein Netz aus optischen Zylinderlinsen (10), Pixel, die aus Subpixeln (RGB) (25) bestehen, welche in den Primärfarben in Form von parallelen Spalten (C1, C2, C3) gedruckt sind, **dadurch gekennzeichnet, dass** ein Laserstrahl durch das Netz aus optischen Linsen hindurch, durch Karbonisieren in der laserfähigen Schutzfolie (22) gegenüber eines jeden Subpixels (RGB) die Grauwerte von zwei getrennten Farblaserbildern, die aus zwei Aufnahmen einer gleichen Person unter unterschiedlichen Winkeln entstanden sind, sichtbar macht, und dass diese beiden Farblaserbilder durch inverse Reflexion des Umgebungslichtes durch das Linsennetz hindurch dem Betrachter wie ein dreidimensionales Farblaserbild der Person erscheinen.

2. Verfahren zum Ausbilden von zwei Farblaserbildern, nach Anspruch 1, **dadurch gekennzeichnet, dass** die Achse (31) der die Subpixel (RGB) bildenden Spalten (C1, C2, C3) zu der Achse (32) des Netzes aus optischen (10) Zylinderlinsen (L1, L2, L3) senkrecht verläuft und dass letzteres die Matrix aus Subpixeln (RGB) teilweise oder vollständig bedeckt.

3. Verfahren zum Ausbilden von zwei getrennten Farblaserbildern anhand einer Anordnung, umfassend einen Träger (21), eine laserfähige Schutzfolie (22), ein Netz aus optischen Zylinderlinsen (10), Pixel, die aus Subpixeln (RGB) (25) bestehen, welche in den Primärfarben in Form von parallelen Spalten (C1, C2, C3) gedruckt sind, **dadurch gekennzeichnet, dass** ein Laserstrahl die Matrix (25) aus Spalten (C1, C2, C3) entlang der Achse (31) unter einem ersten Einfallwinkel (43) gegenüber der Ebene des Netzes aus Linsen abtastet, was die Grauwerte (46) eines unter einem ersten Winkel aufgenommenen ersten Farblaserbildes der Person bildet, sowie unter einem zweiten Einfallwinkel (44) gegenüber der Ebene des Netzes aus Linsen, was die Grauwerte (45) eines unter einem zweiten Winkel aufgenommenen zweiten Farblaserbildes der Person bildet.

4. Dokument, umfassend zwei Farblaserbilder, die durch Durchführung des Verfahrens nach einem der vorhergehenden Ansprüche hergestellt sind, **dadurch gekennzeichnet, dass** das Dokument eine laserfähige Schutzfolie (22) umfasst, auf die ein Netz aus Linsen (10) heiß aufgedruckt worden ist, wobei diese Folie (22) durch einen Laserstrahl wenigstens teilweise karbonisiert ist, wobei zwischen das Netz aus Linsen (10) gedruckte Pixel die gleiche Fläche wie das Netz aus Linsen bedecken und wobei ein Dokumententräger (21) Subpixel (RGB), die in Form von Spalten (C1, C2, C3) angeordnet sind, umfasst, und dass die laserfähige Schutzfolie (22), die Spalten von Subpixeln (RGB) und der Dokumententräger (21) geeignet sind, zusammenlaminiert zu werden.

5. Dokument nach dem vorhergehenden Anspruch, **dadurch gekennzeichnet, dass** die Achse (31) der die Subpixel (RGB) bildenden Spalten (C1, C2, C3) zu der Achse (32) des Netzes aus optischen (10) Zylinderlinsen (L1, L2, L3) senkrecht verläuft und dass letzteres die Matrix aus Subpixeln (RGB) teilweise oder vollständig bedeckt.

6. Dokument nach einem der Ansprüche 4 und 5, **dadurch gekennzeichnet, dass** zwei Farblaserbilder durch inverse Reflexion des Umgebungslichtes durch das Linsennetz hindurch dem Betrachter wie ein dreidimensionales Farblaserbild der Person erscheinen.

## Claims

1. A method for forming two different colour laser images from an assembly comprising a substrate (21), a laserable protective sheet (22), an array (10) of cylindrical optical lenses, pixels formed by (RGB) sub-pixels (25) printed in primary colours in the form of parallel columns (C1,C2,C3) **characterized in that** a laser beam, through the array of optical lenses and via carbonization in the laserable protective sheet (22) opposite each (RGB) sub-pixel, causes the grey levels to appear of two different colour laser images derived from two photographs of one same subject taken at different angles, and **in that** these two colour laser images via reverse reflection of ambient light through the array of lenses appear to the observer to be a three-dimensional colour laser image of the subject.

2. The method for forming two colour laser images according to claim 1, **characterized in that** the axis (31) of the columns (C1,C2,C3) forming the (RGB) sub-pixels is perpendicular to the axis (32)of the array (10) of cylindrical optical lenses (L1,L2,L3), and **in that** this array partly or fully covers the matrix of (RGB) sub-pixels.

3. A method for forming two different colour laser images from an assembly comprising a substrate (21), a laserable protective sheet (22), an array (10) of cylindrical optical lenses, pixels formed by (RGB) sub-pixels (25) printed in primary colours in the form of parallel columns (C1,C2,C3), **characterized in that** a laser beam scans the matrix (25) of columns (C1,C2,C3) along the axis (31) at a first angle of incidence (43) relative to the plane of the array of lenses and forming the grey levels (46) of a first colour laser image taken from a first angle of the subject, and at a second angle of incidence (44) relative to the plane of the array of lenses forming the grey levels (45) of a second colour laser image taken from a second angle of the subject.

4. A document comprising two colour laser images produced by implementing the method according to any of the preceding claims, **characterized in that** the document comprises a laserable protective sheet (22) on which an array (10) of lenses has been hot printed, this sheet (22) being at least partly carbonized by a laser beam, pixels printed between the lens array (10) covering the same surface as the lens array, and a document substrate (21) and comprising (RGB) sub-pixels organised in the form of columns (C1,C2,C3), and **in that** the laserable protective sheet (22), the columns of (RGB) sub-pixels and the document substrate (21) are able to be laminated together.

5. The document according to the preceding claim, **characterized in that** the axis (31) of the columns (C1,C2,C3) forming the (RGB) sub-pixels is perpendicular to the axis (32) of the array (10) of cylindrical optical lenses (L1,L2,L3) and **in that** this array partly or fully covers the matrix of (RGB) sub-pixels.

6. The document according to any of claims 4 and 5 **characterized in that** two colour laser images via reverse reflection of ambient light through the lens array appear to the observer to be a three-dimensional colour laser image of the subject.
